# EUROPÄISCHE PATENTSCHRIFT

(11) **EP 2 816 184 B1**
(45) Veröffentlichungstag und Bekanntmachung des Hinweises auf die Patenterteilung: **15.02.2017**
(21) Anmeldenummer: 14170873.5
(22) Anmeldetag: 03.06.2014
(51) Int. Cl.: E05F 7/08

(54) **Eckumlenkung für einen Treibstangenbeschlag**
Corner guide for an espagnolette fitting
Renvoi d'angle pour une ferrure à crémone

(30) Priorität: 21.06.2013 DE 102013211779
(43) Veröffentlichungstag der Anmeldung: 24.12.2014
(73) Patentinhaber: Aug. Winkhaus GmbH & Co. KG, 48291 Telgte (DE)
(72) Erfinder: Bernsmann, Wolfgang, 48291 Telgte (DE); Paschert, Clemens, 48324 Sendenhorst (DE)

(56) Entgegenhaltungen:
- EP-A2- 2 273 050

## Beschreibung

Die Erfindung betrifft Eckumlenkung für ein Fenster, eine Tür oder dergleichen mit einem Treibstangenbeschlag für einen gegen einen Rahmen schwenkbaren Flügel und mit einer Beschlagnut für die Eckumlenkung in einer Flügelfalzfläche des Flügels, mit einem ersten Schenkel und einem zweiten Schenkel und mit einer sich über beide Schenkel erstreckenden Führung mit einem in der Führung geführten Umlenkelement, mit Formschlussflächen aufweisenden Koppelelementen zur formschlüssigen Verbindung des Umlenkelementes mit angrenzenden Treibstangenabschnitten des Treibstangenbeschlages und mit einem Koppelelement, welches auf einem gegenüber dem ersten Schenkel schwenkbaren Arm des Umlenkelementes angeordnet ist und mit einer mit dem ersten Schenkel in Wirkverbindung positionierbaren Zusatzbaueinheit, welche das Koppelelement in der formschlüssigen Verbindung mit dem angrenzenden Treibstangenabschnitt hält, und dass die Zusatzbaueinheit weiterhin ein weiteres Funktionselement des Treibstangenbeschlages aufweist.

Dies ist aus der EP 2 273 050 A2 bekannt. Bei dieser Eckumlenkung erfolgt die formschlüssige Verbindung des Umlenkelementes mit den angrenzenden Treibstangenabschnitten des Treibstangenbeschlages durch Koppelelemente, wobei als Zusatzbaueinheit ein in dem ersten Schenkel geführter und von dem zweiten Schenkel zugänglicher Schieber eingesetzt wird, der in einer vollständig in den ersten Schenkel eingeführten Stellung das Koppelelement in der formschlüssigen Verbindung mit dem angrenzenden Treibstangenabschnitt hält. Weiterhin weist der Schieber als weiteres Funktionselement eine einstückig angeordnete Aufnahme für einen Ecklagerbolzen auf.
Für das Einschieben ist eine sehr passgenaue Führung zwischen dem Schieber und dem Schenkel erforderlich. Das Koppelelement wird beim Einschieben des Schiebers vom zweiten Schenkel nicht im rechten Winkel zu der Treibstange in die Formschlussflächen gedrückt. Dies kann zur Schwergängigkeit beim Koppeln führen. Der Bauraum für ein bewegliches Funktionselement an dem Schieber ist sehr begrenzt. Eine Verschraubung des ersten Schenkels am Flügel ist nicht vorgesehen.

Weiterhin offenbart die EP 2 142 737 B1 eine Eckumlenkung, an der an einem Schenkel ein treibstangenbetätigtes Verriegelungselement an einem eine Innenverzahnung aufweisenden Koppelelement des Umlenkelements längsverschieblich geführt ist. Ein Austausch des Verriegelungselementes ist nicht möglich. Für die formschlüssige Verbindung des Umlenkelements mit angrenzenden Treibstangenabschnitten des Treibstangenbeschlages wird ein Verbindungsbolzen eingesetzt, der eine Außenverzahnung und eine Gegenkontur für die Einsteckbohrung der Treibstange aufweist. Diese aufwendige, separate Zusatzbaueinheit weist nur die Funktion eines Verbindungselementes auf.

Der Erfindung liegt das Problem zugrunde, eine Eckumlenkung der eingangs genannten Art so weiterzubilden, dass die Zusatzbaueinheit ein bewegliches Funktionselement aufnimmt und einfach auszutauschen ist.

Dieses Problem wird erfindungsgemäß durch die Merkmale des Anspruchs 1 gelöst, so dass die Zusatzbaueinheit aus einer Richtung senkrecht zum ersten Schenkel zugeführt wird und eine formschlüssige Verbindung des Koppelelementes mit dem Treibstangenabschnitt bewirkt und aus einer am Flügel ortsfest montierbaren Grundplatte besteht, in der ein Schiebeelement als Antrieb für ein weiteres Funktionselement des Treibstangenbeschlages in einem Langloch parallel zur Bewegungsrichtung des Treibstangenbeschlags längsbeweglich geführt ist und in zugeführter Position formschlüssig mit dem Koppelelement verbunden ist.
Durch diese Gestaltung sind nicht nur die Koppelelemente sehr leicht lösbar, sondern die Zusatzbaueinheit mit dem beweglichen Funktionselement kann einfach montiert und demontiert werden. Die Zuführung der Zusatzbaueinheit mit dem beweglichen Funktionselement aus einer Richtung senkrecht zum ersten Schenkel sorgt für eine besonders einfache Montage. Dadurch kann die Zusatzbaueinheit mit dem beweglichen Funktionselement einfach ausgetauscht werden, auch gegen eine Zusatzbaueinheit mit einem anderen beweglichen Funktionselement. Der beanspruchte Aufbau macht es möglich, dass nur noch eine Eckumlenkung verwendet werden muss und die spezifischen Bedürfnisse an die bewegliche Funktionselemente an der Eckumlenkung durch den Einsatz der entsprechenden Zusatzbaueinheit ermöglicht wird. Selbst bei montierten Fenstern ist der Austausch verschlissener oder unpassender beweglicher Funktionselemente an der Eckumlenkung jederzeit möglich.
Eine Weiterbildung der Erfindung sieht vor, dass das Koppelelement einen zur Zusatzbaueinheit hin offenen Hohlraum aufweist, in den ein stiftartiger Fortsatz des Schiebeelementes formschlüssig eindringen kann. Der stiftartige Fortsatz des Schiebeelementes dringt im Idealfall bei der Zuführung der Zusatzbaueinheit in die Ausnehmung des Koppelelementes ein, so dass bereits bei der Montage der Zusatzbaueinheit an die in der Beschlagnut eingesetzten Eckumlenkung eine formschlüssige Verbindung zwischen dem Schiebeelement und dem Koppelelement hergestellt wird. Dies erleichtert den Montageaufwand und erhöht die Prozesssicherheit. Dazu sollten das Schiebeelement und das Koppelelement bei der Montage idealerweise in einer Bewegungs-Mittelstellung fixiert sein.

Sehr einfach zu montieren und raumsparend zu integrieren ist die Zusatzbaueinheit, wenn die Grundplatte in eine Ausnehmung des ersten Schenkels einsetzbar ist und die Ränder der Grundplatte zumindest Abschnittsweise auf der Flügelfalzfläche aufliegen. Dadurch ist die Position der Zusatzbaueinheit bestimmt.

Es ist besonders vorteilhaft, wenn die auf der Flügelfalzfläche aufliegenden Ränder der Grundplatte Schraublöcher aufweisen. Durch diese bei geöffnetem Flügel gut zugänglichen Schraublöcher kann die Zusatzbaueinheit sicher durch Verschrauben mit dem Flügel verbunden werden. Da die Zusatzbaueinheit den ersten Schenkel der Eckumlenkung überdeckt, wird der erste Schenkel dadurch ebenfalls in der Beschlagnut gehalten und die formschlüssige Verbindung zwischen dem Schiebeelement und dem Koppelelement kann nur noch durch Lösen der Schrauben entkoppelt werden. Dies erspart eine weitere Befestigung des ersten Schenkels der Eckumlenkung an dem Flügel.

Nach einer Weiterbildung der Erfindung ist vorgesehen, dass das Schiebeelement an der dem ersten Schenkel abgewandten Seite Kopplungs- oder Steuermittel für ein Funktionselement aufweist. Da durch das die Treibstangenbewegung übertragende Schiebeelement ein Funktionselement angetrieben werden soll, ist zumindest ein Kopplungs- oder Steuermittel vorgesehen, welches als universelle Kopplung für unterschiedliche Funktionselemente dient. Hierzu sind unterschiedliche Formen denkbar, wie z.B. ein Zylinder oder ein Kegel, aber auch hintergreifende Konturen. Dies ist abhängig vom anzutreibenden Funktionselement. Daher ist auch eine Bohrung als Kopplungs- oder Steuermittel denkbar. Diese Bohrung könnte auch ein Innengewinde aufweisen.

Es ist weiterhin vorgesehen, dass das Schiebeelement ein Verriegelungselement antreibt. Gerade im Bereich der Flügelecke ist eine Verriegelung von besonderer Bedeutung. Das Verriegelungselement kann für den speziellen Einsatz ausgewählt werden und mit einer blendrahmenseitigen Kante zusammenwirken. Auch ein Austausch ist jederzeit möglich.

Es ist auch möglich, dass das Verriegelungselement mit dem Schiebeelement starr verbunden ist. Dies kann z.B. bei einem Verriegelungsbolzen der Fall sein. Der Verriegelungsbolzen in zylindrischer oder pilzförmiger Form kann mit dem Schiebeelement verschraubt werden. Durch das Verschrauben ist auch die Möglichkeit der Höheneinstellung des Verriegelungsbolzens gegeben.

Eine besonders gute, flächige Verriegelung zwischen dem Flügel und dem Blendrahmen wird erzeugt, wenn das Verriegelungselement als Verriegelungsklappe ausgeführt ist, die eine Kulissenführung aufweist und um eine Achse parallel zur Bewegungsrichtung des Treibstangenbeschlags ausschwenken kann. Die Verriegelungsklappe bildet in einer Entriegelungsstellung zumindest in etwa eine Ebene mit der Flügelfalzfläche und die Lagerung der Schwenkachse ist in der Grundplatte integriert. Die Verriegelungsklappe wird verschwenkt, wenn der Treibstangenbeschlag betätigt wird. Das Schiebeelement weist dazu einen zylindrischen oder einen kegeligen Steuernocken auf, der in eine rückseitige Kulisse der Verriegelungsklappe eindringt.

Es ist vorteilhaft, wenn über der Grundplatte eine lösbar fixierte Abdeckung angeordnet ist, die eine Ausnehmung für das Verriegelungselement aufweist. Dadurch ist die Grundplatte weitgehend verdeckt und vor äußeren Einflüssen wie Witterung oder Verschmutzung geschützt. Das für eine dauerhafte Funktion der beweglichen Teile der Zusatzbaueinheit notwendige Schmiermittel kann nicht entweichen. Außerdem ist die Abdeckung ein Schutz vor Verletzungen, da die Kanten der Grundplatte und die Verschraubungsstellen abgedeckt werden. Die Außenkontur der Abdeckung kann den unterschiedlichen Flügeln angepasst werden. Ebenso ist eine freie Farbwahl, nach Kundenwunsch, möglich. Vorteilhafterweise ist für die lösbare Fixierung der Abdeckung eine Klemmung oder ähnliches vorgesehen, die die Grundplatte hintergreift und von Hand oder durch ein Werkzeug gelöst werden kann.

Schließlich ist es vorteilhaft, dass die Befestigung in der Beschlagnut des Flügels durch einen Stift erfolgt, der quer zur Beschlagnut kraftschlüssig in Wandungen des Flügels angeordnet ist und die Eckumlenkung hintergreift. So ist die Eckumlenkung zusätzlich zu der Befestigung durch die Zusatzbaueinheit mit dem Flügel verbunden.

Die Erfindung lässt zahlreiche Ausführungsformen zu. Zur weiteren Verdeutlichung ihres Grundprinzips ist eine davon in den Zeichnungen dargestellt und wird nachfolgend beschrieben. Diese zeigen in
- Fig. 1: ein Fenster mit erfindungsgemäßen Eckumlenkungen 3,
- Fig. 2: perspektivisch eine vergrößerte Flügelecke mit den erfindungsgemäßen Bauelementen,
- Fig. 3: einen Schnitt durch die Flügelecke aus Fig. 2,
- Fig. 4: perspektivisch eine vergrößerte Flügelecke mit einer Eckumlenkung 3,
- Fig. 5: ein Schiebeelement perspektivisch,
- Fig. 6: eine Grundplatte mit Schiebeelement perspektivisch,
- Fig. 7: perspektivisch eine Eckumlenkung mit Zusatzbaueinheit,
- Fig. 8: perspektivisch eine Eckumlenkungen ohne Zusatzbaueinheit,
- Fig. 9: perspektivisch eine Verriegelungsklappe.

Figur 1 zeigt ein Fenster mit einem gegen einen Rahmen 1 schwenkbaren Flügel 2 und mit einem Treibstangenbeschlag 4 zur wahlweisen Verriegelung und Entriegelung des Flügels 2 in dem Rahmen 1. Zur Verdeutlichung ist der Flügel 2 geschnitten dargestellt. Der Treibstangenbeschlag 4 weist ein Antriebsteil 37 auf. Weiterhin hat der Treibstangenbeschlag 4 ein Scherenlager 38 und ein als Dreh-/Kipplager ausgebildetes Ecklager 36. In den Eckbereichen des Flügels 2 sind Eckumlenkungen 3 angeordnet, welche verdeckt angeordnete Treibstangen miteinander verbinden. An den Eckumlenkungen 3 sind Zusatzbaueinheiten 18 angeordnet.

Figur 2 zeigt perspektivisch eine vergrößerte Ecke des Flügels 2 mit den erfindungsgemäßen Bauelementen. Die Eckumlenkung 3 weist einen ersten Schenkel 5 und einen zweiten Schenkel 6 auf, die in einer Beschlagnut 33 auf der Flügelfalzfläche 24 eingelassen sind. Die Zusatzbaueinheit 18 an dem ersten Schenkel 5 der Eckumlenkung 3 weist als Verriegelungselement 25 eine Verriegelungsklappe 26 auf. Die mit der Eckumlenkung 3 gekoppelten Treibstangenabschnitte 15, 16 sind im Flügel geführt. Die Befestigung der Eckumlenkung 3 in der Beschlagnut 33 des Flügels 2 erfolgt durch einen Stift 32, der quer zur Beschlagnut 33 kraftschlüssig in Wandungen des Flügels 2 angeordnet ist und die Eckumlenkung 3 hintergreift. Die Zusatzbaueinheit 18 wird durch eine Abdeckung 34 geschützt, die eine Ausnehmung für das Verriegelungselement 25 aufweist.

Figur 3 zeigt einen Schnitt durch die Flügelecke aus Figur 2 mit der in dem Flügel 2 angeordneten Eckumlenkung 3 und der in den ersten Schenkel 5 der Eckumlenkung eingesetzten Zusatzbaueinheit 18. Die Eckumlenkung 3 weist eine über beide Schenkel 5, 6 erstreckende Führung 7 für ein Umlenkelement 8 auf. An den Enden des Umlenkelementes 8 befinden sich Koppelelemente 13, 14, die Formschlussflächen 10, 11 aufweisen, die in Gegen-Formschlussflächen 9,12 der angrenzenden Treibstangenabschnitte 15, 16 eingreifen. In der Zusatzbaueinheit 18 ist ein Schiebeelement 21 parallel zur Bewegungsrichtung des Treibstangenbeschlags 2 beweglich angeordnet, das mit einem stiftartigen Fortsatz 23 in einen offenen Hohlraum 22 des Koppelelements 13 eindringt. Dadurch verfährt das Schiebeelement 21 mit der Bewegung des Treibstangenbeschlags 2.

In der Figur 4 ist perspektivisch eine vergrößerte Ecke des Flügels 2 mit der erfindungsgemäßen Eckumlenkung 3 wie in Figur 2 dargestellt, aber ohne Zusatzbaueinheit 18. Die mit der Eckumlenkung 3 gekoppelten Treibstangenabschnitte 15, 16 sind im Flügel geführt. Die Befestigung der Eckumlenkung 3 in der Beschlagnut 33 des Flügels 2 erfolgt durch einen Stift 32, der quer zur Beschlagnut 33 kraftschlüssig in Wandungen des Flügels 2 angeordnet ist und die Eckumlenkung 3 hintergreift. Der offene Bereich der Beschlagnut 33 am ersten Schenkel 5 ist für den Einsatz der Zusatzbaueinheit 18 vorgesehen. Aus dem offenen Bereich steht ein gegenüber dem ersten Schenkel 5 schwenkbarer Arm 17 des Umlenkelementes 8 mit einem Koppelelement 13 hervor. Das Koppelelement 13 ist mit einem zur offenen Seite der Beschlagnut 33 ebenfalls offenen Hohlraum 22 versehen.

Die Figur 5 zeigt ein Schiebeelement 21 in einer perspektivischen Darstellung mit einem Kopplungs- oder Steuermittel 29 zur Anbindung von Funktionselement 19 und einem stiftartigen Fortsatz 23 für die formschlüssige Verbindung mit dem Koppelelement 13. Figur 6 zeigt eine Grundplatte 20 mit dem Schiebeelement 21 in einer perspektivischen Darstellung. Die Grundplatte 20 weist Vorrichtungen für die Schwenkachse 28 einer Verriegelungsklappe 26 auf. Die Grundplatte 20 ist breiter als die Eckumlenkung 3 und weist in den Eckbereichen Schraublöcher 31 auf, durch die die Grundplatte 20 auf der Flügelfalzfläche 24 verschraubt werden kann. In der Grundplatte 20 ist das Schiebeelement 21 in einem Langloch 30 parallel zur Bewegungsrichtung des Treibstangenbeschlags 2 längsbeweglich geführt.

In der Figur 7 ist perspektivisch eine Eckumlenkung 3 mit einem ersten Schenkel 5 und einem zweiten Schenkel 6 und mit an der Eckumlenkung 3 gekoppelten Treibstangenabschnitten 15, 16 dargestellt. Auf der Grundplatte 20 ist keine Abdeckung 34 vorhanden. Die Verriegelungsklappe 26 ist in der Grundplatte 20 gelagert. In den Schraublöchern 31 der Grundplatte 20 befinden sind Schrauben, durch die die Grundplatte 20 auf der Flügelfalzfläche 24 befestigt wird.

Figur 8 zeigt perspektivisch eine Eckumlenkung 3 wie in Figur 7 dargestellt, aber ohne Zusatzbaueinheit 18. Der erste Schenkel 5 weist eine Ausnehmung 35 für den Einsatz der nicht dargestellten Zusatzbaueinheit 18 auf. Aus der offenen Ausnehmung 35 steht ein gegenüber dem ersten Schenkel 5 schwenkbarer Arm 17 des Umlenkelementes 8 mit einem Koppelelement 13 hervor. Das Koppelelement 13 ist mit einem zur offenen Seite der Beschlagnut 33 ebenfalls offenen Hohlraum 22 versehen.

Die Figur 9 zeigt eine Verriegelungsklappe 26, die eine Kulissenführung 27 aufweist, in die ein treibstangenbetätigtes Steuermittel 29 des Schiebeelementes 21 eindringen kann und die Verriegelungsklappe 26 in zumindest zwei Stellungen bewegt.

## Patentansprüche

1. Eckumlenkung (3) für ein Fenster, eine Tür oder dergleichen mit einem Treibstangenbeschlag (4) für einen gegen einen Rahmen (1) schwenkbaren Flügel (2) und mit einer Beschlagnut (33) für die Eckumlenkung (3) in einer Flügelfalzfläche (24) des Flügels (2), mit einem ersten Schenkel (5) und einem zweiten Schenkel (6) und mit einer sich über beide Schenkel (5, 6) erstreckenden Führung (7) mit einem in der Führung (7) geführten Umlenkelement (8), mit Formschlussflächen (10, 11) aufweisenden Koppelelementen (13, 14) zur formschlüssigen Verbindung des Umlenkelementes (8) mit angrenzenden Treibstangenabschnitten (15, 16) des Treibstangenbeschlages (4) und mit einem Koppelelement (13), welches auf einem gegenüber dem ersten Schenkel (5) schwenkbaren Arm (17) des Umlenkelementes (8) angeordnet ist und mit einer mit dem ersten Schenkel (5) in Wirkverbindung positionierbaren Zusatzbaueinheit (18), welche das Koppelelement (13) in der formschlüssigen Verbindung mit dem angrenzenden Treibstangenabschnitt (15) hält, und dass die Zusatzbaueinheit (18) weiterhin ein weiteres Funktionselement (19) des Treibstangenbeschlages (2) aufweist, **dadurch gekennzeichnet, dass** die Zusatzbaueinheit (18) aus einer Richtung senkrecht zum ersten Schenkel (5) zugeführt wird und die formschlüssige Verbindung des Koppelelementes (13) mit dem angrenzenden Treibstangenabschnitt (15) bewirkt und aus einer am Flügel (2) ortsfest montierbaren Grundplatte (20) besteht, in der ein Schiebeelement (21) als Antrieb für das weitere, in der Zusatzbaueinheit (18) beweglich aufgenommene, Funktionselement (19) , z.B. Verriegelungselement(25), des Treibstangenbeschlages (4) in einem in der Grundplatte (20) angeordneten Langloch (30) parallel zur Bewegungsrichtung des Treibstangenbeschlags (4) längsbeweglich geführt ist und in zugeführter Position formschlüssig mit dem Koppelelement (13) verbunden ist.

2. Eckumlenkung (3) nach Anspruch 1, **dadurch gekennzeichnet, dass** das Koppelelement (13) einen zur Zusatzbaueinheit (18) hin offenen Hohlraum (22) aufweist, in den ein stiftartiger Fortsatz (23) des Schiebeelements (21) formschlüssig eindringen kann.

3. Eckumlenkung (3) nach einem der vorhergehenden Ansprüche, **dadurch gekennzeichnet, dass** die Grundplatte (20) in eine Ausnehmung (35) des ersten Schenkels (5) einsetzbar ist und die Ränder der Grundplatte (20) zumindest abschnittsweise auf der Flügelfalzfläche (24) aufliegen.

4. Eckumlenkung (3) nach Anspruch 3, **dadurch gekennzeichnet, dass** die auf der Flügelfalzfläche (24) aufliegenden Ränder der Grundplatte (20) Schraublöcher (31) aufweisen.

5. Eckumlenkung (3) nach einem der vorhergehenden Ansprüche, **dadurch gekennzeichnet, dass** das Schiebeelement (21) an der der offenen Seite der Beschlagnut (33) zugewandten Seite Kopplungs- oder Steuermittel (29) für ein Funktionselement (19) aufweist.

6. Eckumlenkung (3) nach einem der vorhergehenden Ansprüche, **dadurch gekennzeichnet, dass** das Schiebeelement (21) ein Verriegelungselement (25) antreibt.

7. Eckumlenkung (3) nach Anspruch 6, **dadurch gekennzeichnet, dass** das Verriegelungselement (25) mit dem Schiebeelement (21) starr verbunden ist.

8. Eckumlenkung (3) nach den Anspruch 6, **dadurch gekennzeichnet, dass** das Verriegelungselement (25) als Verriegelungsklappe (26) ausgeführt ist, die eine Kulissenführung (27) aufweist und um eine Achse (28) parallel zur Bewegungsrichtung des Treibstangenbeschlags (2) ausschwenken kann.

9. Eckumlenkung (3) nach Anspruch 6 bis 8, **dadurch gekennzeichnet, dass** über der Grundplatte (20) eine lösbar fixierte Abdeckung (34) angeordnet ist, die eine Ausnehmung für das Verriegelungselement (25) aufweist.

10. Eckumlenkung (3) nach einem der vorhergehenden Ansprüche, **dadurch gekennzeichnet, dass** die Befestigung in der Beschlagnut (33) des Flügels (2) durch einen Stift (32) erfolgt, der quer zur Beschlagnut (33) kraftschlüssig in Wandungen des Flügels angeordnet ist und die Eckumlenkung (3) hintergreift.

## Claims

1. Corner guide (3) for a window, a door or the like with an espagnolette fitting (4) for a casement (2) pivotable against a frame (1) and with a fitting groove (33) for the corner guide (3) in a casement folding face (24) of the casement (2), with a first limb (5) and a second limb (6), and with a guide (7) extending over both limbs (5, 6), with a diverting element (8) guided in the guide (7), with coupling elements (13, 14) having positive-locking faces (10, 11) for the positive connection of the diverting element (8) with adjacent espagnolette sections (15, 16) of the espagnolette fitting (4), and with a coupling element (13), which is arranged on an arm (17) of the diverting element (8) that is pivotable against the first limb (5), and with an additional assembly (18), positionable in an operative connection with the first limb (5), that holds the coupling element (13) in the positive connection with the adjacent espagnolette section (15), and that the additional assembly (18) furthermore has a further functional element (19) of the espagnolette fitting (2), **characterized in that** the additional assembly (18) is loaded from a direction vertical to the first limb (5) and effects the positive connection of the coupling element (13) with the adjacent espagnolette section (15) and consists of a base plate (20) that is stationarily mountable on the casement (2) and in which a sliding element (21), as actuator for the further functional element (19), e.g. latching element (25), of the espagnolette fitting (4) that is moveably supported in the additional assembly (18), is longitudinal-moveably guided parallel to the direction of movement of the espagnolette fitting (4) in a long hole (30) arranged in the base plate (20) and in the loaded position positively connected with the coupling element (13).

2. Corner guide (3) according to claim 1, **characterized in that** the coupling element (13) has a hollow space (22) that is open towards the additional assembly (18) and into which a pin-like extension (23) of the sliding element (21) can enter in a positive-locking manner.

3. Corner guide (3) according to one of the preceding claims, **characterized in that** the base plate (20) can be inserted into a recess (35) of the first limb (5) and the edges of the base plate (20) are seated on the casement folding face (24) at least in sections.

4. Corner guide (3) according to claim 3, **characterized in that** the edges of the base plate (20) that are seated on the casement folding face (24) have screw holes (31).

5. Corner guide (3) according to one of the preceding claims, **characterized in that** the sliding element (21) has on the side facing the open side of the fitting groove (33) coupling or control means (29) for a functional element (19).

6. Corner guide (3) according to one of the preceding claims, **characterized in that** the sliding element (21) actuates a latching element (25).

7. Corner guide (3) according to claim 6, **characterized in that** the latching element (25) is rigidly connected with the sliding element (21).

8. Corner guide (3) according to claim 6, **characterized in that** the latching element (25) is designed as latching flap (26) that has a sliding block guide (27) and can swivel out parallel to the direction of movement of the espagnolette fitting (2) about an axis (28).

9. Corner guide (3) according to claim 6 to 8, **characterized in that** a detachably fixed cover (34) having a recess for the latching element (25) is arranged above the base plate (20).

10. Corner guide (3) according to one of the preceding claims, **characterized in that** the fastening of the casement (2) in the fitting groove (33) is carried out by means of a pin (32) that is arranged transverse to the fitting groove (33) in a friction-locked manner in walls of the casement and engages behind the corner guide (3).

## Revendications

1. Renvoi d'angle (3) de crémone (4) pour une fenêtre, une porte ou similaire pour un vantail (2) pouvant pivoter contre un châssis (1) et comprenant une rainure de fixation (33) pour le renvoi d'angle (3) dans une face de pliage de vantail (24) du vantail (2), une première traverse (5) et une seconde traverse (6), et un guide (7) se prolongeant au-dessus des deux traverses (5, 6), un élément de déviation (8) guidé dans le guide (7), des éléments de couplage (13, 14) comportant des faces d'assemblage par forme (10, 11) pour l'assemblage par forme de l'élément de déviation (8), des sections adjacentes de crémone (15, 16) de la crémone (4), et un élément de couplage (13) étant disposé sur un bras (17) de l'élément de déviation (8) pouvant pivoter contre la première traverse (5), et un assemblage supplémentaire (18) pouvant se positionner dans un raccordement fonctionnel à la première traverse (5) qui maintient l'élément de couplage (13) dans l'assemblage par forme avec la section adjacente de la crémone (15), et l'assemblage supplémentaire (18) comporte de plus un élément fonctionnel (19) supplémentaire de la crémone (2), **caractérisé en ce que** l'assemblage supplémentaire (18) est chargé à partir d'une direction verticale à la première traverse (5) et effectue l'assemblage par forme de l'élément de couplage (13) avec la section adjacente de la crémone (15) et consiste en une plaque de base (20) pouvant être montée de façon fixe sur le vantail (2) et dans laquelle un élément coulissant (21), sous forme d'un actionneur de l'élément fonctionnel (19) supplémentaire, par exemple un élément de verrouillage (25) de la crémone (4) étant supporté de façon mobile dans l'assemblage supplémentaire (18), est guidé longitudinalement de façon mobile en étant parallèle à la direction de mouvement de la crémone (4) dans un orifice long (30) disposé dans la plaque de base (20) et dans la position chargée assemblé par forme à l'élément de couplage (13).

2. Renvoi d'angle (3) selon la revendication 1, **caractérisé en ce que** l'élément de couplage (13) comporte un espace creux (22) étant ouvert en direction de l'assemblage supplémentaire (18) et dans lequel une extension en forme de cheville (23) de l'élément coulissant (21) peut entrer dans un mode d'assemblage par forme.

3. Renvoi d'angle (3) selon l'une des revendications précédentes, **caractérisé en ce que** la plaque de base (20) peut être insérée dans un renfoncement (35) de la première traverse (5) et les bords de la plaque de base (20) sont logés sur la face de pliage du vantail (24) au moins en sections.

4. Renvoi d'angle (3) selon la revendication 3, **caractérisé en ce que** les bords de la plaque de base (20) étant logés sur la face de pliage du vantail (24) comportent des trous de vis (31).

5. Renvoi d'angle (3) selon l'une des revendications précédentes, **caractérisé en ce que** l'élément coulissant (21) comporte sur le côté orienté vers le côté ouvert de la rainure de fixation (33) des moyens de couplage ou de commande (29) pour un élément fonctionnel (19).

6. Renvoi d'angle (3) selon l'une des revendications précédentes, **caractérisé en ce que** l'élément coulissant (21) actionne un élément de verrouillage (25).

7. Renvoi d'angle (3) selon la revendication 6, **caractérisé en ce que** l'élément de verrouillage (25) est relié fermement à l'élément coulissant (21).

8. Renvoi d'angle (3) selon la revendication 6, **caractérisé en ce que** l'élément de verrouillage (25) est conçu comme étant un rabat de verrouillage (26) ayant un guide de blocage coulissant (27) et pouvant pivoter parallèlement à la direction de mouvement de la crémone (2) autour d'un axe (28).

9. Renvoi d'angle (3) selon les revendications 6 à 8, **caractérisé en ce qu'un** recouvrement fixe détachable (34) comportant un renfoncement pour l'élément de verrouillage (25) est disposé au-dessus de la plaque de base (20).

10. Renvoi d'angle (3) selon l'une des revendications précédentes, **caractérisé en ce que** la fixation du vantail (2) dans la rainure de fixation (33) est effectuée au moyen d'une cheville (32) étant disposée de façon transversale à la rainure de fixation (33) par serrage à friction dans des parois du vantail et se mettant en prise derrière le renvoi d'angle (3).
